# EUROPÄISCHE PATENTSCHRIFT

(11) **EP 1 525 925 B1**
(45) Veröffentlichungstag und Bekanntmachung des Hinweises auf die Patenterteilung: **27.09.2006**
(21) Anmeldenummer: 04450171.6
(22) Anmeldetag: 07.09.2004
(51) Int. Cl.: B07B 1/00

(54) **Vorrichtung zum Trennen eines Teilgemisches**
Device to separate a partial mixture
Dispositif de tri d'un mélange partiel

(30) Priorität: 23.09.2003 AT 15052003
(43) Veröffentlichungstag der Anmeldung: 27.04.2005
(73) Patentinhaber: TB-Göschl GmbH, 2823 Pitten (AT)
(72) Erfinder: Göschl, Reinhard, Prof., 2823 Pitten (AT)
(74) Vertreter: Casati, Wilhelm

(56) Entgegenhaltungen:
- DE-A- 19 814 150
- DE-C- 739 543

## Beschreibung

Die Erfindung bezieht sich auf eine Vorrichtung zum Trennen eines Teilegemisches, bei welcher ein Siebboden mittels eines Kurbeltriebes in eine in einer vertikalen Längsebene ablaufende Drehbewegung versetzbar ist.

Bei einer bekannten Ausbildung dieser Art sind mehrere Siebböden parallel zueinander leicht ansteigend zwischen zwei Längsseitenwandungen bewegbar, wobei jeder dieser Siebböden mittels eines Kurbeltriebes antreibbar ist, wobei die Kurbeln des Kurbeltriebes so zueinander versetzt sind, daß die parallel liegenden Siebböden nach Art einer Welle zueinander bewegbar sind. Eine solche Ausbildung hat den Nachteil, daß zu trennendes Gut einerseits in die Spalten zwischen den Siebböden, und andererseits auch in den zwischen Siebboden und Wandung befindlichen Spalt eindringen kann. Weiters erhalten die auf den Siebboden auftreffenden Teilchen aufgrund der ansteigenden Anordnung des Siebbodens im wesentlichen nur vertikal verlaufende Impulse, wodurch ein unzureichender Trennungseffekt erzielt wird.

Es ist weiters bereits eine Ausführung bekannt, bei welcher an den Siebböden Längsseitenwandungen fest angebracht sind, wobei bei diesen bekannten Ausbildungen lediglich eine Schwing- jedoch keine Drehbewegung vorgesehen ist, was eine völlig andere Kinematik in Bezug auf die zu trennenden Teilchen bedeutet.

Aus Dokument DE-A-19814150 ist eine Ausführung bekannt, bei welcher die Bewegung der Siebvorrichtung durch einen Kurbeltrieb erfolgt. Der Kurbeltrieb ist aber nicht an den Seitenwandungen gelagert.

Der Erfindung liegt die Aufgabe zu Grunde eine Vorrichtung der eingangsgenannten Art so zu modifizieren, daß eine zuverlässige Trennung unter Vermeidung von Eindringen von zu trennendem Gut zwischen feststehenden und beweglichen Teilen erfolgt.

Erfindungsgemäß wird diese Aufgabe dadurch gelöst, daß der Siebboden längsseitig in Ansicht bekannter Weise mit nach oben ragenden Seitenwandungen versehen ist, und daß der Siebboden horizontal bzw. annähernd horizontal angeordnet ist, wobei der Kurbeltrieb an den Seitenwandungen angreift. Dadurch wird eine trogartige Wanne erzielt, bei welcher die aufgebrachten Teilchen beim Auftreffen auf den Siebboden einen horizontalen Impuls erfahren, welcher das Trennergebnis wesentlich verbessert.

Vorteilhafterweise kann der Kurbeltrieb durch in den Seitenwandungen gelagerte Exzenter gebildet sein, wodurch die Anordnung an der Unterseite von das Ausbringen des sortierten Materials behindernden Einrichtungen frei ist. Um eine Einstellbarkeit der Vorrichtung auf unterschiedliche zu trennende Materialien zu erzielen, kann der Siebboden in einzelnen neigungsmäßig verstell- und festlegbare stufenartige Siebelemente unterteilt sein, die an den durchgehenden Seitenwandungen befestigt sind.

Dabei können die festlegbaren Siebelemente mit den den zugehörigen Stirnwandungen abgewandten Endkanten schwenkbar an den Seitenwandungen gelagert und die die Stirnwandungen tragenden Endkanten in kreisbogenförmig verlaufenden Langlöchern verstellbar geführt sein. Damit wird eine stufenlose Einstellbarkeit erzielt, wobei die einzelnen Stufenabschnitte auch über den Längsverlauf der gesamten Vorrichtung unterschiedlich geneigt einstellbar sind. Die Stimwandungen der Siebelemente können die Siebbodenelemente nach unten überragen, was den Vorteil hat, daß das ausgesiebte Material unterhalb des Siebbodens durch die Bewegung gleichmäßig in dem Aufnahmebehälter verteilt wird.

In der Zeichnung sind Ausführungsbeispiele des Erfindungsgegenstandes schematisch dargestellt. Fig. 1 zeigt schaubildlich eine erste einfache Ausführungsvariante und Fig. 2 eine Ausführungsvariante mit einstellbaren Siebböden in Seitenansicht bei abgenommener vorderer Seitenwandung.

Mit 2 sind die Seitenwandungen der Vorrichtung bezeichnet, an welchen ein aus Siebelementen 3 bestehender Siebboden angebracht ist. In den Seitenwandungen 2 sind exzentrische Antriebseinrichtungen 6 gelagert, die bei Rotation den Siebboden in drehender Bewegung versetzen. Der Siebboden ist stufenartig ausgebildet, wobei jede der Stufen eine Stirnwand 5 aufweist, die den Zwischenraum zwischen den einzelnen Siebbodenelementen 3 abschließt. Beim Ausführungsbeispiel gemäß Fig. 1 ist der Siebboden bzw. dessen Elemente in Bezug auf die Seitenwandungen fest angeordnet, wobei die Gesamtanordnung im wesentlichen horizontal an einem nicht näher dargestellten Traggestell gelagert ist, an welchem auch der Antrieb für die Exzenter 6 vorgesehen ist. Die Stirnwände 5 stehen gegenüber dem Siebboden nach unten vor, wodurch ein Verteilen des durch das Sieb hindurchgehenden Materials unterhalb der Trennvorrichtung erreicht wird.

Die Funktionsweise der Vorrichtung ist dabei so, daß das zu trennende Material 1 von oben her auf die Siebelemente 3 geworfen wird und durch die Drehbewegung der Vorrichtung einen Stoß erhält, der sowohl eine vertikale als auch eine horizontale Kraftkomponente besitzt. Während die vertikale Kraftkomponente das wiederholte Hochschleudern der Teile des zu trennenden Materials bewirkt, kommt es durch die horizontale Kraftkomponente zu einer horizontalen Bewegung der Teile des zu trennenden Materials, die in Abhängigkeit von der Körperform und der Steifigkeit der Teile des zu trennenden Materials eine Bewegung entweder in die eine oder in die andere Richtung bewirkt. Die Siebelemente 3 und die daran befestigten Stirnwände 5 können die gleiche Lochung- oder Maschenweite aufweisen, oder aber es kann die Stirnwand 5 dicht ausgeführt sein, was für die Funktion keine Abänderung bedeutet.

Die Drehbewegung der Wanne beträgt zwischen 100 und 250 Umdrehungen pro Minute, wobei eine Amplitude von 40 bis 140 mm vorgesehen ist. Die Einstellung der Parameter erfolgt dabei jeweils in Abhängigkeit von der Art des zu trennenden Materials.

Beim Ausführungsbeispiel nach Fig. 2 sind die Siebelemente 3 in Bezug auf die Horizontale verstellbar angeordnet, und zwar mit der einen Endkante sind sie drehbar an den Seitenwänden 2 gelagert und mit der anderen Endkante, welches die Stirnwand 5 aufweist, sind sie entlang eines bei 4 angedeuteten kreisbogenförmig gekrümmten Langloches gelagert, um solcherart die Neigung des Siebelementes 3 im Bezug auf die Horizontale einstellen zu können. Der Radius der Krümmung des Langloches 4 entspricht dabei der in Längsrichtung der Vorrichtung gemessenen Breite des Siebelements 3. Die Stirnwände 5 sind dabei so dimensioniert, daß bei stärkster Anstellung der Siebelemente 3 die Unterkante der Stirnwände etwa im Bereich der Lagerung des nächstfolgenden Siebelementes 3 liegt. Je weiter die Anstellung der Siebelemente 3 in Bezug auf die Horizontale verringert wird, desto mehr steht dann die Unterkante der Stirnwand 5 nach unten vor, wobei wie schon angedeutet der nach unten vorstehende Bereich der Stirnwände dazu dient durch das Sieb gefallenes Material gleichmäßig zu verteilen.

## Patentansprüche

1. Vorrichtung zum Trennen eines Teilegemisches, bei welchem ein Siebboden mittels eines Kurbeltriebes in eine in einer vertikalen Längsebene ablaufende Drehbewegung versetzbar ist, **dadurch gekennzeichnet, daß** der Siebboden (3) längsseitig in an sich bekannter Weise mit nach oben ragenden Seitenwandungen (2) versehen ist, und daß der Siebboden (3) horizontal bzw. annähernd horizontal angeordnet ist, wobei der Kurbeltrieb (6) an den Seitenwandungen (2) angreift.

2. Vorrichtung nach Anspruch 1, **dadurch gekennzeichnet, daß** der Kurbeltrieb (6) durch in den Seitenwandungen (2) gelagerte Exzenter gebildet ist.

3. Vorrichtung nach Anspruch 1 oder 2, **dadurch gekennzeichnet, daß** der Siebboden (3) in einzelne neigungsmäßig verstell- und festlegbare stufenartige Siebelemente unterteilt ist, die an den durchgehenden Seitenwandungen (2) befestigt sind.

4. Vorrichtung nach Anspruch 3, **dadurch gekennzeichnet, daß** die festlegbaren Siebelemente (3) mit den, den zugehörigen Stirnwandungen (5) abgewandten Endkanten schwenkbar an den Seitenwandungen (2) gelagert und die die Stirnwandungen (5) tragenden Endkanten in kreisbogenförmig verlaufenden Langlöchern (4) verstellbar geführt sind.

5. Vorrichtung nach Anspruch 3 oder 4, **dadurch gekennzeichnet, daß** die Stirnwandungen (5) der Siebelemente (3) die Siebbodenebene nach unten überragen.

## Claims

1. Device for separating a particle mixture, in which a sieve plate can be rotably moved in a vertical longitudinal plane by means of a crank drive, **characterised in that** the sieve plate (3) is provided with upward pxojecting side walls (2) at the longitudinal sides in a manner known per se, and that the sieve plate (3) is disposed horizontally or approximately horizontally, wherein the crank drive (6) acts on the side walls (2).

2. Device according to Claim 1, **characterised in that** the crank drive (6) is formed by eccentrics which are mounted in the side walls (2).

3. Device according to Claim 1 or 2, **characterised in that** the sieve plate (3) is divided into individual step-like sieve elements which can be adjusted and fixed in terms of inclination and which are fastened to the continuous side walls (2).

4. Device according to Claim 3, **characterised in that** the fixable sieve elements (3) are pivotably mounted at the side walls (2) by way of the end edges which are remote from the associated front walls (5), and the end edges bearing the front walls (5) are held so as to be adjustable in elongated holes (4) extending in the shape of a circular arc.

5. Device according to Claim 3 or 4, **characterised in that** the front walls (5) of the sieve elements (3) project downwards beyond the plane of the sieve plate.

## Revendications

1. Dispositif pour trier un mélange de particules, dans lequel un fond de triage peut, au moyen d'une commande à manivelle, être entraîné dans un mouvement de rotation se déroulant dans un plan longitudinal vertical, **caractérisé en ce que** le fond de triage (3) comporte, du côté longitudinal, des parois latérales (2) s'avançant vers le haut de manière connue en soi, et **en ce que** le fond de triage (3) est disposé horizontalement ou à peu près horizontalement, la commande à manivelle (6) entrant en prise avec les parois latérales (2).

2. Dispositif selon la revendication 1, **caractérisé en ce que** la commande à manivelle (6) est formée par un excentrique monté dans les parois latérales (2).

3. Dispositif selon la revendication 1 ou 2, **caractérisé en ce que** le fond de triage (3) est divisé en différents éléments de tri en forme de gradins, dont l'inclinaison peut être réglée et Immobilisée et qui sont fixés contre les parois latérales (2) continues.

4. Dispositif selon la revendication 3, **caractérisé en ce que** les éléments de tri (3) sont montés pivotants contre les parois latérales (2) avec leurs arêtes d'extrémité-détournées des parois frontales (5) associées et **en ce que** les arêtes d'extrémité portant les parois frontales (5) sont montées de manière réglable dans des trous oblongs (4) s'étendant en forme d'arcs de cercle.

5. Dispositif selon la revendication 3 ou 4, **caractérisé en ce que** les parois frontales (5) des éléments de tri (3) dépassent vers le bas le plan du fond de triage.
